# EUROPÄISCHE PATENTSCHRIFT

(11) **EP 2 271 869 B1**
(45) Veröffentlichungstag und Bekanntmachung des Hinweises auf die Patenterteilung: **04.07.2012**
(21) Anmeldenummer: 09737523.2
(22) Anmeldetag: 30.04.2009
(51) Int. Cl.: F17C 1/16, F17B 1/26

(54) **GASSPEICHER**
GAS ACCUMULATOR
RÉSERVOIR À GAZ

(30) Priorität: 02.05.2008 AT 6922008
(43) Veröffentlichungstag der Anmeldung: 12.01.2011
(73) Patentinhaber: Sattler AG, 8041 Graz (AT)
(72) Erfinder: VERWANGER, Peter, A-8041 Graz (AT)
(74) Vertreter: Ellmeyer, Wolfgang
(86) Internationale Anmeldenummer: PCT/AT2009/000176
(87) Internationale Veröffentlichungsnummer: WO 2009/132371

(56) Entgegenhaltungen:
- EP-A- 0 333 698
- EP-A- 1 338 843
- FR-A- 2 766 255

## Beschreibung

Die Erfindung betrifft einen Gasspeicher mit einem inneren Gasspeicher-Sack, der einen mit Gas befüllbaren Gasspeicherraum ausbildet, und einer den Gasspeicher-Sack bereichsweise umgebenden Außenmembran, wobei der Gasspeicher-Sack und die Außenmembran gegenüber einer Bodenfläche festgelegt sind, wobei der innere Gasspeicher-Sack an seiner Außenseite zumindest eine Lasche aufweist, und wobei zwischen dem Gasspeicher-Sack und der Außenmembran ein Stützgasraum ausgebildet ist.

Bei Gasspeichern dieser Art liegen der innere Gasspeicher-Sack und die Außenmembran in Form von sack- bzw. ballonartigen Gebilden vor, die aus miteinander verbundenen Kunststoffbahnen gefertigt sind. Als Schutz vor äußeren Einwirkungen hüllt die Außenmembran den inneren Gasspeicher-Sack mit Ausnahme der Bodenseite ein und wird während des Betriebes durch ein zwischen diesen eingeleitetes Stützgas unabhängig vom Füllstand der Innenmembran ständig in Form gehalten.

Eine Ausführung des eigentlichen Gasspeicherraumes als bereits bei der Herstellung abgedichteten Gasspeicher-Sack hat sich als vorteilhaft herausgestellt. Es kann der fertiggestellte Gasspeicher-Sack bereits im Herstellungsbetrieb auf Dichtheit geprüft werden. Bisher war allerdings die Klemmung relativ aufwendig realisiert, da aus verschiedenen Gründen eine getrennte Fixierung des Gasspeicher-Sackes und der Außenmembran erforderlich war, dies aber einen erhöhten Arbeitsaufwand bedeutete. Ein derartiger Gasspeicher ist beispielweise in der FR 2 766 255 gezeigt.

Weiters ist in der EP 1 338 843 ein Gasspeicher angegeben, bei dem neben einer Außenmembran und einem inneren Gasspeicher-Sack eine dritte Gasmembran zur Abdichtung des Stützgasraumes zwischen der Außenmembran und dem Gasspeicher-Sack vorgesehen ist, wodurch der konstruktive Aufbau des Gasspeichers entsprechend aufwendig und seine Herstellung dadurch mit hohen Material- und Arbeitskosten verbunden ist.

Aufgabe der Erfindung ist es, einen Gasspeicher anzugeben, welcher eine Dichtheitskontrolle des Gasspeicherraumes bei der Herstellung und zugleich eine einfache Montage ermöglicht.

Erfindungsgemäß wird dies dadurch erreicht, dass die Lasche zumindest teilweise gemeinsam mit einem Randbereich der Außenmembran geklemmt ist, dass die gemeinsame Klemmung gegenüber der Bodenfläche fixiert ist, und dass die Außenmembran so mit der Lasche gemeinsam geklemmt ist, dass der Stützgasraum zwischen dem Gasspeicher-Sack und der Außenmembran abgedichtet ist.

Damit kann der Vorgang des Klemmens für die Außenmembran und den inneren Gasspeicher-Sack zu einem Vorgang zusammengeführt werden. Die eigentliche Abdichtung des Gasspeicherraumes ist durch den inneren Gasspeicher-Sack bereits gewährleistet und verursacht daher während der Montage keine Verzögerung. Die wesentlich unkritischere Abdichtung des Gas-Stützraumes kann durch die gemeinsame Klemmung der Außenmembran und der Lasche der inneren Gasspeicher-Sackes erfolgen.

Für die Abdichtung des Gas-Stützraumes kann gemäß einer weiteren Ausbildung der Erfindung die Lasche sich entlang des gesamten bodennahen Umfangs des Gasspeicher-Sackes erstrecken.

Auf konstruktiv einfache Weise lässt sich die gemeinsame Klemmung verwirklichen, wenn gemäß eines weiteren Ausführungsbeispiels der Erfindung der vom inneren Gasspeicher-Sack wegstehende Endbereich der Lasche parallel zur Bodenfläche und im geklemmten Bereich unterhalb des umgelegten Randbereiches der Außenmembran verläuft und die Außenmembran und der Endbereich der Lasche von einer Klemmvorrichtung auf der Bodenfläche festgeklemmt sind.

Die Klemmvorrichtung dient der Fixierung des Gasspeicher-Sackes am Boden und der dichtenden Klemmung der Außenmembran. Sie kann durch eine Klemmschiene gebildet sein, die mittels Schrauben, Spreizanker, Klebeanker, durch Einbetonieren od. dgl. im Boden fixierbare Befestigungselemente oder Anker, die durch fluchtende Löcher im Randbereich der Außenmembran und im wegstehenden Endbereich der Lasche geführt sind, fixiert ist und welche die Außenmembran und die Lasche gemeinsam klemmt.

Eine Variante der Erfindung kann darin bestehen, dass der Gasspeicher-Sack aus einer Bodenmembran und einer Innenmembran gebildet ist, wobei die Bodenmembran entlang ihres Umfanges mit der Innenmembran verbunden ist und zwischen diesen der befüllbare Gasspeicherraum gebildet ist. Dabei kann vom Verbindungsbereich zwischen der Bodenmembran und der Innenmembran die zumindest eine Lasche nach außen weggeführt und die zumindest eine Lasche mit ihrem Endbereich gemeinsam mit dem Randbereich der Außenmembran geklemmt sein. Auf diese Weise kann der aus einer Innen- und einer Bodenmembran zusammengesetzte Gasspeicher-Sack über die vorgesehene Lasche zu dem Klemmbereich der Außenmembran geführt sein, wo die gemeinsame Klemmung erfolgt.

Die Lasche selbst kann in unterschiedlicher Weise hergestellt sein. Eine mögliche Ausführungsform kann darin bestehen, dass die Lasche als Materialstreifen ausgebildet ist, der an den Verbindungsbereich zwischen der Bodenmembran und der Innenmembran angeschweißt ist.

Es kann die Lasche aber ebenso als Materialstreifen ausgebildet sein, der im Verbindungsbereich an der Außenseite des Gasspeicher-Sacks angeschweißt ist.

Der konstruktiven Ausgestaltung der Lasche sind im Rahmen der Erfindung keine Grenzen gesetzt.

Ferner können Teile des Gasspeicher-Sackes zur Ausbildung der Lasche herangezogen werden. So kann gemäß einem weiteren Ausführungsbeispiel der Erfindung der Randbereich der Bodenmembran im Verbindungsbereich an die Innenseite der Innenmembran angeschweißt sein, wobei die Lasche als ein überstehender Randbereich der Innenmembran vom Verbindungsbereich zwischen der Bodenmembran und der Innenmembran weggeführt ist. Dies hat den Vorteil, dass das vorhandene Material für die Ausbildung eingesetzt werden kann.

Eine alternative Ausführungsform kann weiters darin bestehen, dass der Randbereich der Innenmembran im Verbindungsbereich an die Innenseite der Bodenmembran angeschweißt ist, und dass die Lasche als ein überstehender Randbereich der Bodenmembran vom Verbindungsbereich zwischen der Bodenmembran und der Innenmembran weggeführt ist.

Es kann in weiterer Ausbildung der Erfindung vorgesehen sein, dass die Lasche durch Zusammenschweißen des Randbereichs der Innenmembran und des Randbereichs der Bodenmembran gebildet ist.

Nachfolgend wird die Erfindung anhand der in den Zeichnungen dargestellten Ausführungsbeispiele eingehend erläutert. Es zeigt dabei
Fig.1 einen schematischen Schnitt durch eine Ausführungsform des erfindungsgemäßen Gasspeichers;
Fig.2 ein Detail des in Fig.1 gezeigten Gasspeichers;
Fig.3 ein Detail einer weiteren Ausführungsform des erfindungsgemäßen Gasspeichers;
Fig. 4 ein Detail einer weiteren Ausführungsform des erfindungsgemäßen Gasspeichers;
Fig. 5 ein Detail einer weiteren Ausführungsform des erfindungsgemäßen Gasspeichers;
Fig.6 ein Detail einer weiteren Ausführungsform des erfindungsgemäßen Gasspeichers und
Fig.7 ein Detail einer weiteren Ausführungsform des erfindungsgemäßen Gasspeichers.

Fig. 1 und 2 zeigt einen Gasspeicher 10 mit einem inneren Gasspeicher-Sack 29, der einen mit Gas befüllbaren Gasspeicherraum 12 in Form eines ballonartigen Gebildes ausbildet, der in seinem gefüllten Zustand z.B. einen Kugelabschnitt darstellt. In der vereinfachten Darstellung der Fig.1 sind aus Gründen der Übersichtlichkeit alle Zu-und Ableitungen sowie Messsensoren und - einrichtungen nicht abgebildet.

Der innere Gasspeicher-Sack 29 ist mit seinem nach außen gerichteten Flächenbereich mit Ausnahme des Bodenbereiches von einer Außenmembran 1 umgeben, die ihn gegen äußere Einflüsse schützt. Je nach Gasfüllung ist der Gasspeicher-Sack 29 mehr oder weniger aufgebläht. Im Stützgasraum 11 zwischen dem inneren Gasspeicher-Sack 29 und der Außenmembran 1 ist ein Stützgas vorhanden, über dessen Druck die Außenmembran 1 in Form gehalten wird.

Als Material für die Außenmembran 1 und den inneren Gasspeicher-Sack 29 wird z.B. Kunststofffolie oder kunststoffbeschichtete Gewebe verwendet, die als Segmente zur gewünschten Form z.B. durch Verschweißen zusammengesetzt werden.

Wie aus Fig.2 ersichtlich sind der innere Gasspeicher-Sack 29 und die Außenmembran 1 gegenüber einer Bodenfläche 4 festgelegt.

Erfindungsgemäß weist der innere Gasspeicher-Sack 29 an seiner Außenseite eine Lasche 20 auf, welche gemeinsam mit einem Randbereich der Außenmembran 1 geklemmt ist, wobei die gemeinsame Klemmung bzw. der Bereich der Lasche 20 und des Randbereiches der Außenmembran 1, der geklemmt ist, gegenüber der Bodenfläche 4 fixiert ist. Die Lasche 20 verläuft dabei parallel zur Bodenfläche 4 und im geklemmten Bereich unterhalb des umgelegten Randbereiches der Außenmembran 1.

Damit ist der für sich dichte innere Gasspeicher-Sack 29 über die Lasche 20 festgelegt und zugleich die Außenmembran 1 so mit der Lasche 20 geklemmt, dass der Stützgasraum 11 abgedichtet ist.

Die Lasche 20 kann nur bereichsweise oder es können mehrere Laschen vorgesehen sein, im gezeigten Ausführungsbeispiel erstreckt sich die Lasche 20 jedoch entlang des gesamten bodennahen Umfangs des Gasspeicher-Sackes 29, um mit Hilfe der Lasche 20 auch eine Abdichtung des Stützgasraumes 11 zu erzielen. Zu diesem Zweck muss die Lasche 20 und ihre Verbindung mit dem Gasspeicher-Sack 29 Gasdichtheit gewährleisten.

Um die gemeinsame Klemmung vornehmen zu können, sind der Randbereich der Außenmembran 1 und der vom Gasspeicher-Sack 29 wegstehende Endbereich der Lasche 20 übereinanderliegend angeordnet und von einer Klemmvorrichtung 13 auf der Bodenfläche 4 festgeklemmt.

Die Klemmvorrichtung 13 ist durch eine Klemmschiene 17 gebildet, die mittels Schrauben 18, die durch fluchtende Löcher im Randbereich der Außenmembran 1 und im wegstehenden Endbereich der Lasche 20 geführt sind, fixiert ist und welche die Außenmembran 1 und die Lasche 20 gemeinsam klemmt. Diese Schiene kann um den Gasspeicher 10 herum durchgehend kreisförmig oder polygonal ausgebildet werden oder nur in Teilbereichen des Gasspeicherumfanges. Andere, dem Fachmann bekannte Formen der Klemmung können ebenso ausgebildet sein.

Im Ausführungsbeispiel gemäß Fig.1 und 2 ist der Gasspeicher-Sack 29 aus einer Bodenmembran 3 und einer Innenmembran 2 gebildet, wobei die Bodenmembran 3 entlang ihres Umfanges mit der Innenmembran 2 verbunden ist und zwischen diesen der befüllbare Gasspeicherraum 12 gebildet ist. Vom Verbindungsbereich 30 - der in Bodennähe verläuft - zwischen der Bodenmembran 3 und der Innenmembran 2 ist die umlaufende Lasche 20 nach außen weggeführt und diese ist mit ihrem Endbereich gemeinsam mit dem Randbereich der Außenmembran 1 geklemmt.

Die Lasche 20 ist im Ausführungsbeispiel gemäß Fig.1 und 2 als Materialstreifen ausgebildet, der an den Verbindungsbereich 30 zwischen der Bodenmembran 3 und der Innenmembran 2 angeschweißt ist. Jede andere geeignete Form der Verbindung ist ebenso anwendbar.

Eine weitere Ausführungsform ist in Fig.3 gezeigt, in welcher der Randbereich der Bodenmembran 3 im Verbindungsbereich 30' an die Innenseite der Innenmembran 2 angeschweißt ist. Die Lasche 20' ist dabei als ein überstehender Randbereich der Innenmembran 2 vom Verbindungsbereich 30' zwischen der Bodenmembran 3 und der Innenmembran 2 nach außen weggeführt, um durch die Klemmvorrichtung 13 gemeinsam mit dem Randbereich der Außenmembran 1 geklemmt zu werden.

Bei dem in Fig.4 gezeigten Ausführungsbeispiel ist der Randbereich der Innenmembran 2 im Verbindungsbereich 30" an die Innenseite der Bodenmembran 3 angeschweißt und die Lasche 20" ist als ein überstehender Randbereich der Bodenmembran 3 vom Verbindungsbereich 30" zwischen der Bodenmembran 3 und der Innenmembran 2 in Richtung zur Klemmvorrichtung 13 weggeführt, wo die Verlängerung der Bodenmembran 3 mit dem Randbereich der Außenmembran 1 gemeinsam geklemmt ist.

Fig. 5 zeigt eine weitere Variante der Erfindung, in der die Innenmembran 2 und die Bodenmembran 3 in ihren Randbereichen zusammengeführt und miteinander verbunden sind. Dies geschieht, indem die Lasche 30'" durch Zusammenschweißen des Randbereichs der Innenmembran 2 und des Randbereichs der Bodenmembran 20'" gebildet ist und so die gemeinsame Klemmung mit der Außenmembran 1 erfolgt.

Fig.6 zeigt eine weitere Ausführungsform der Erfindung, bei welcher der Gasspeichersack 29 einteilig ausgeführt ist und es keine Unterscheidung zwischen Bodenmembran und Innenmembran gibt. Die Lasche 20"" für die Klemmung mit der Außenmembran 1 ist als Materialstreifen ausgebildet, der in einem Kontaktbereich 30"", ungefähr an jener Stelle, an welcher die Berührung des Gasspeichersackes 29 mit dem Boden endet, an der Außenseite des Gasspeicher-Sacks 29 angeschweißt ist, sodass bei Verwendung die Verschweißung im Bereich zwischen der Bodenfläche 4 und Unterseite des Gasspeicher-Sackes 29 zu liegen kommt.

In einer ähnlichen Form ist beim Gasspeicher gemäß Fig.7 die als Materialstreifen ausgebildete Lasche 20""' im Kontaktbereich 30""' an der Außenseite des Gasspeicher-Sackes 29 nach oben umgeschlagen verschweißt.

## Patentansprüche

1. Gasspeicher (10) mit einem inneren Gasspeicher-Sack (29), der einen mit Gas befüllbaren Gasspeicherraum (12) ausbildet, und einer den Gasspeicher-Sack (29) bereichsweise umgebenden Außenmembran (1), wobei der Gasspeicher-Sack (29) und die Außenmembran (1) gegenüber einer Bodenfläche (4) festgelegt sind wobei der innere Gasspeicher-Sack (29) an seiner Außenseite zumindest eine Lasche (20, 20', 20", 20"', 20"", 20""') aufweist, und wobei zwischen dem Gasspeicher-Sack (29) und der Außenmembran (1) ein Stützgasraum (11) ausgebildet ist, wobei die Lasche (20, 20', 20", 20"', 20"", 20""') zumindest teilweise gemeinsam mit einem Randbereich der Außenmembran (1) geklemmt ist und die gemeinsame Klemmung gegenüber der Bodenfläche (4) fixiert ist, **dadurch gekennzeichnet, dass** der vom inneren Gasspeicher-Sack (29) wegstehende Endbereich der Lasche (20, 20', 20", 20"', 20"", 20""') parallel zur Bodenfläche (4) und im geklemmten Bereich unterhalb des Randbereiches der Außenmembran (1) verläuft und die Außenmembran (1) und der Endbereich der Lasche (20, 20', 20", 20"', 20"", 20""') von einer Klemmvorrichtung (13) auf der Bodenfläche (4) festgeklemmt sind, und dass die Außenmembran (1) so mit der Lasche (20, 20', 20", 20"', 20"", 20""') gemeinsam geklemmt ist, dass der Stützgasraum (11) zwischen dem Gasspeicher-Sack (29) und der Außenmembran (1) abgedichtet ist.

2. Gasspeicher nach Anspruch 1, **dadurch gekennzeichnet, dass** die Lasche (20, 20', 20", 20"', 20"", 20"") sich entlang des gesamten bodennahen Umfangs des inneren Gasspeicher-Sackes (29) erstreckt.

3. Gasspeicher nach Anspruch 1 oder 2, **dadurch gekennzeichnet, dass** die Klemmvorrichtung (13) durch eine Klemmschiene (17) gebildet ist, die mittels Schrauben (18), Spreizanker, Klebeanker, durch Einbetonieren od. dgl. im Boden fixierbare Befestigungselemente oder Anker, die durch fluchtende Löcher im Randbereich der Außenmembran (1) und im wegstehenden Endbereich der Lasche (20, 20', 20", 20"', 20"", 20""') geführt sind, fixiert ist und weiche die Außenmembran (1) und die Lasche (20, 20', 20", 20"', 20"", 20""') gemeinsam klemmt.

4. Gasspeicher nach einem der vorgehenden Ansprüche, **dadurch gekennzeichnet, dass** der innere Gasspeicher-Sack (29) aus einer Bodenmembran (3) und einer Innenmembran (2) gebildet ist, wobei die Bodenmembran (3) entlang ihres Umfanges mit der Innenmembran (2) verbunden ist und zwischen diesen der befüllbare Gasspeicherraum (12) gebildet ist.

5. Gasspeicher nach Anspruch 4, **dadurch gekennzeichnet, dass** vom Verbindungsbereich (30, 30', 30", 30"') zwischen der Bodenmembran (3) und der Innenmembran (2) die zumindest eine Lasche (20, 20', 20", 20"') nach außen weggeführt ist, und dass die zumindest eine Lasche (20, 20', 20", 20"') mit ihrem Endbereich gemeinsam mit dem Randbereich der Außenmembran (1) geklemmt ist.

6. Gasspeicher nach Anspruch 5, **dadurch gekennzeichnet, dass** die Lasche (20) als Materialstreifen ausgebildet ist, der an den Verbindungsbereich (30) zwischen der Bodenmembran (3) und der Innenmembran (2) angeschweißt ist.

7. Gasspeicher nach Anspruch 5, **dadurch gekennzeichnet, dass** der Randbereich der Bodenmembran (3) im Verbindungsbereich (30') an die Innenseite der Innenmembran (2) angeschweißt ist, und dass die Lasche (20') als ein überstehender Randbereich der Innenmembran (2) vom Verbindungsbereich (30') zwischen der Bodenmembran (3) und der Innenmembran (2) weggeführt ist.

8. Gasspeicher nach Anspruch 5, **dadurch gekennzeichnet, dass** der Randbereich der Innenmembran (2) im Verbindungsbereich (30") an die Innenseite der Bodenmembran (3) angeschweißt ist, und dass die Lasche (20") als ein überstehender Randbereich der Bodenmembran (3) vom Verbindungsbereich (30") zwischen der Bodenmembran (3) und der Innenmembran (2) weggeführt ist.

9. Gasspeicher nach Anspruch 5, **dadurch gekennzeichnet, dass** die Lasche (20"') durch Zusammenschweißen des Randbereichs der Innenmembran (2) und des Randbereichs der Bodenmembran (3) gebildet ist.

10. Gasspeicher nach einem der Ansprüche 1 bis 3, **dadurch gekennzeichnet, dass** die Lasche (20"", 20""') als Materialstreifen ausgebildet ist, der in einem Kontaktbereich (30"", 30""') an der Außenseite des Gasspeicher-Sacks (29) angeschweißt ist.

## Claims

1. A gas reservoir (10) having an inner gas reservoir bag (29) forming a gas reservoir space (12) which may be filled with gas and an outer membrane (1) enclosing certain areas of said gas reservoir bag (29), said gas reservoir bag (29) and said outer membrane (1) being fixed in relation to a bottom surface (4), said inner gas reservoir bag (29) having at least one flap (20, 20', 20", 20"', 20"", 20""') on its outer surface and a supporting gas space (11) being formed between said gas reservoir bag (29) and said outer membrane (1), said flap (20, 20', 20", 20"', 20"", 20""') and an edge area of said outer membrane (1) being at least partially clamped together and said clamping being fixed in relation to said bottom surface (4), **characterized in that** the end portion of said flap (20, 20', 20", 20"', 20"", 20""') projecting from said inner gas reservoir bag (29) extends parallel to the bottom surface (4) and, in the clamped area, underneath the edge area of the outer membrane (1), **in that** the outer membrane (1) and the end portion of the flap (20, 20', 20", 20"', 20"", 20""') are clamped to the bottom surface (4) by means of a clamping device (13) and **in that** the outer membrane (1) and the flap (20, 20', 20", 20"', 20"", 20""') are clamped together in a way that the supporting gas space (11) between the gas reservoir bag (29) and the outer membrane (1) is sealed.

2. The gas reservoir according to claim 1, **characterized in that** said flap (20, 20', 20", 20"', 20"", 20""') extends along the overall bottom surface of said inner gas reservoir bag (29).

3. The gas reservoir according to claim 1 or 2, **characterized in that** said clamping device (13) being formed by a clamping rail (17) which is fixed to the bottom by means of screws (18), expansion anchor bolts, adhesive anchor bolts, concrete or by similar fixing elements which can be fixed to the bottom, or by means of anchor bolts which pass through aligned holes in the edge area of the outer membrane (1) and in the projecting end portion of the flap (20, 20', 20", 20"', 20"", 20""') and which clamps together the outer membrane (1) and the flap (20, 20', 20", 20"', 20"", 20""').

4. The gas reservoir according to any one of the preceding claims, **characterized in that** the inner gas reservoir bag (29) is formed by a bottom membrane (3) and an inner membrane (2), said bottom membrane (3) being joined to said inner membrane (2) along its circumference and the gas reservoir space (12) which may be filled with gas being formed between them.

5. The gas reservoir according to claim 4, **characterized in that** said at least one flap (20, 20', 20", 20"') extends outwards from the joining area (30, 30', 30", 30"') between the bottom membrane (3) and the inner membrane (2) and **in that** the end portion of said at least one flap (20, 20', 20", 20"') and the edge area of the outer membrane (1) are clamped together.

6. The gas reservoir according to claim 5, **characterized in that** the flap (20) is formed as a strip of material which is welded to the joining area (30) between the bottom membrane (3) and the inner membrane (2).

7. The gas reservoir according to claim 5, **characterized in that**, in the joining area (30'), the edge area of the bottom membrane (3) is welded to the interior side of the inner membrane (2) and **in that** the flap (20') extends from the joining area (30') between the bottom membrane (3) and the inner membrane (2) as a projecting edge area of said inner membrane (2).

8. The gas reservoir according to claim 5, **characterized in that**, in the joining area (30"), the edge area of the inner membrane (2) is welded to the interior side (3) of the bottom membrane (3) and **in that** the flap (20") extends from the joining area (30") between the bottom membrane (3) and the inner membrane (2) as a projecting edge area of said bottom membrane (3).

9. The gas reservoir according to claim 5, **characterized in that** the flap (20"') is formed by welding together the edge area of the inner membrane (2) and the edge area of the bottom membrane (3).

10. The gas reservoir according to any one of the claims 1 to 3, **characterized in that** the flap (20"", 20""') is formed as a strip of material which is welded to the contact area (30"", 30""") of the outer surface of the gas reservoir bag (29).

## Revendications

1. Réservoir de gaz (10) avec un sac intérieur (29) de stockage de gaz qui forme un espace (12) de stockage de gaz qui peut être rempli de gaz et avec une membrane extérieure (1) qui couvre certains secteurs dudit sac (29) de stockage de gaz, ledit sac (29) de stockage de gaz et ladite membrane extérieure (1) étant fixés par rapport à une surface de fond (4), ledit sac intérieur (29) de stockage de gaz ayant au moins une patte (20, 20', 20", 20"', 20"", 20""') à sa surface extérieure et un espace (11) de gaz d'appoint étant formé entre ledit sac (29) de stockage de gaz et ladite membrane extérieure (1), ladite patte (20, 20', 20", 20"', 20"", 20""') et un bord de ladite membrane extérieure (1) étant au moins partiellement serrés ensemble et le serrage commun étant fixé par rapport à la surface de fond (4), **caractérisé en ce que** le bout de ladite patte (20, 20', 20", 20"', 20"", 20""') saillant dudit sac intérieur (29) de stockage de gaz s'étend parallèlement à la surface de fond (4) et, dans le domaine de serrage, au-dessous du bord de la membrane extérieure (1), **en ce que** la membrane extérieure (1) et le bout de la patte (20, 20', 20", 20"', 20"", 20""') sont serrés à la surface de fond (4) par un dispositif de serrage (13) et **en ce que** la membrane extérieure (1) et la patte (20, 20', 20", 20"', 20"", 20""') sont serrés ensemble d'une manière que l'espace (11) de gaz d'appoint entre le sac (29) de stockage de gaz et la membrane extérieure (1) est rendu étanche.

2. Réservoir de gaz selon la revendication 1, **caractérisé en ce que** la patte (20, 20', 20", 20"', 20"", 20""') s'étend le long de la circonférence entière près du fond du sac intérieur (29) de stockage de gaz.

3. Réservoir de gaz selon la revendication 1 ou 2, **caractérisé en ce que** le dispositif de serrage (13) est formé par une barre de serrage (17) qui est fixée au sol par des vis (18), des boulons à expansion, des boulons à ancrage adhésif, en utilisant du béton ou par d'autres éléments de fixation qui peuvent être fixés au sol ou des boulons qui passent par des orifices alignés au bord de la membrane extérieure (1) et au bout saillant de la patte (20, 20', 20", 20"', 20"", 20""') et qui serre ensemble la membrane extérieure (1) et la patte (20, 20', 20", 20"', 20"", 20""').

4. Réservoir de gaz selon l'une des revendications précédentes, **caractérisé en ce que** le sac intérieur (29) de stockage de gaz consiste en une membrane de fond (3) et une membrane intérieure (2), ladite membrane de fond (3) étant reliée à ladite membrane intérieure (2) le long de sa circonférence et l'espace (12) de stockage de gaz qui peut être rempli de gaz étant formé entre les deux.

5. Réservoir de gaz selon la revendication 4, **caractérisé en ce que** ladite au moins une patte (20, 20', 20", 20"') s'étend d'un domaine de raccord (30, 30', 30", 30"') entre la membrane de fond (3) et la membrane intérieure (2) vers l'extérieur et **en ce que** le bout de ladite au moins une patte (20, 20', 20", 20"') et le bord de la membrane extérieure (1) sont serrés ensemble.

6. Réservoir de gaz selon la revendication 5, **caractérisé en ce que** ladite patte (20) est formée comme une bande de matière qui est soudée sur le domaine de raccord (30) entre la membrane de fond (3) et la membrane intérieure (2).

7. Réservoir de gaz selon la revendication 5, **caractérisé en ce que**, dans le domaine de raccord (30'), le bord de la membrane de fond (3) est soudé sur la surface intérieure de la membrane intérieure (2) et **en ce que** la patte (20') s'étend du domaine de raccord (30') entre la membrane de fond (3) et la membrane intérieure (2), comme un bord saillant de la membrane intérieure (2).

8. Réservoir de gaz selon la revendication 5, **caractérisé en ce que**, dans le domaine de raccord (30"), le bord de la membrane intérieure (2) est soudé sur la surface intérieure de la membrane de fond (3) et **en ce que** la patte (20") s'étend du domaine de raccord (30") entre la membrane de fond (3) et la membrane intérieure (2), comme un bord saillant de la membrane de fond (2).

9. Réservoir de gaz selon la revendication 5, **caractérisé en ce que** ladite patte (20"') est formée en soudant ensemble le bord de la membrane intérieure (2) et le bord de la membrane de fond (3).

10. Réservoir de gaz selon l'une des revendications 1 à 3, **caractérisé en ce que** ladite patte (20"", 20""') est formée comme une bande de matière qui est soudée sur la surface extérieure du sac (29) de stockage de gaz dans un domaine de contact (30"", 30'"").
